# EUROPÄISCHE PATENTSCHRIFT

(11) **EP 0 259 395 B1**
(45) Veröffentlichungstag und Bekanntmachung des Hinweises auf die Patenterteilung: **31.01.1990**
(21) Anmeldenummer: 87901371.2
(22) Anmeldetag: 03.03.1987
(51) Int. Cl.: A45D 20/06

(54) **HAARTROCKNER**
HAIR DRYER
SECHE-CHEVEUX

(30) Priorität: 05.03.1986 AT 560/86
(43) Veröffentlichungstag der Anmeldung: 16.03.1988
(73) Patentinhaber: Braun Aktiengesellschaft, Frankfurt am Main (DE)
(72) Erfinder: YAMAC, Yücel, A-8010 Graz (AT)
(74) Vertreter: Einsele, Rolf
(86) Internationale Anmeldenummer: DE8700087
(87) Internationale Veröffentlichungsnummer: WO8705194

(56) Entgegenhaltungen:
- WO-A-83/00607
- DE-A- 1 557 332
- FR-A- 2 423 726
- GB-A- 1 172
- US-A- 4 321 934

## Beschreibung

Die Erfindung betrifft einen Haartrockner nach der Gattung des Hauptanspruchs.

Der bisherige Stand der Technik weist Haartrockner auf, die entweder einen Gastank und einen komplizierten Schalt- und Zündmechanismus oder einen mit Heizdrähten versehenen Wärmespeicher aufweisen. Beide Versionen haben hohes Gewicht und komplizierte, teure Bauteile. Sie sind unhandlich und weisen nur geringe Reisetauglichkeit auf.

Ausgehend von diesem Stand der Technik, besteht die der Erfindung zugrundeliegende Aufgabe darin, durch Benutzung eines herkömmlichen Wegwerf- oder Quarztaschenfeuerzeuges bzw. eines austauschbaren Gasbehälters einen reisetüchtigen, sicheren, leichten und einfachen Haartrockner zu konstruieren.

Diese Aufgabe wird erfindungsgemäss durch einen Haartrockner mit dem Merkmal des Hauptanspruchs gelöst. In einem mit einer Ansaug- und einer Ausblasöffnung sowie einem batteriebetriebenen Gebläse ausgestatteten Haartrocknergehäuse findet ein gewöhnliches Gastaschenfeuerzeug bzw. ein Gasbehälter als hitzeerzeugender Teil Verwendung. Das Feuerzeug bzw. der Gasbehälter ist durch eine Aussparung in das Haartrocknergehäuse so einzuschieben, dass durch den auf die Sohle ausgeübten Daumendruck der Zündung und Gasauslass in sich vereinigende Gashebel an der Gashebelanschlagnase betätigt wird. Das Feuerzeug bzw. der Gastank dienen zugleich zur Betätigung eines Schalters, so dass kurz vor der Zündung auch das Gebläse in Betrieb gesetzt wird. Das im Gehäuse untergebrachte Luftleitblech bildet mit dem Luftumlenkblech einen Verbindungsspaltzwischen der Aufnahmekammer und dem zur Warmluftausblasdüse hin eine Kurve aufweisenden Luftströmungskanal. Die Verbrennung des Gases findet in dem Verbindungsspalt in der Weise statt, dass durch Luft- bzw. Sauerstoffzufuhr eine ideale, restlose Verbrennung erfolgt. Die dadurch entstandene Erwärmung des Luftstromes ist ausreichend zur Trocknung der Haare.

Der erfindungsgemässe Haartrockner bietet folgende Vorzüge und Effekte:
a) Sicherheit durch den Verzicht an das Stromnetz.
b) Unabhängigkeit von beschränkten Kabellängen, von verschiedenen Steckdosenausführungen in verschiedenen Ländern. Dadurch absolut überall einsatzbereit, wie z. B. im Auto, auf Campingplätzen, Badestränden etc.
c) In den Abmessungen kaum grösser als eine Zigarettenpackung und geringes Gewicht (Prototypen weisen etwa 250 g Gewicht auf, welches etwa um 30% geringer ist als das Gewicht herkömmlicher Reisehaartrockner).
d) Keine Wartezeiten für die Erwärmung der Ausblasluft. Sofortige Warmluftabgabe.
e) Bei Nichtgebrauch des Gerätes kann das Feuerzeug bzw. der Gasbehälter herausgenommen und zum üblichen Zweck verwendet werden. I n diesem Fall ist der Haartrockner ohne Feuerzeug auch in Kinderhänden vollkommen harmlos.
f) Kein Flammenaustritt aus der Warmluftausblasdüse hinaus, weil durch Frischluft- bzw. Sauerstoffzufuhr die Feuerzeugflamme auf etwa ein Zehntel ihrer ursprünglichen Länge reduziert wird und in dem Verbindungsspalt ideal verbrennt. Durch das Einleiten des Zündvorganges nach dem Einschalten des Gebläses wird aufgrund des in der Brennkammer vorhandenen Unterdrucks eine sichere Zündung durch Vermeidung von Verpuffungen gewährleistet. Der durch die Gasentzündung normalerweise auftretende Überdruck führt somit nicht zu einer Selbstauslöschung der Gasflamme.
g) Sobald die Ausblasdüse des Haartrockners durch die Haare oder durch irgendeinen Gegenstand verdeckt wird, löscht die Flamme sofort aus. Dies geschieht in der Weise, dass die durch Versperrung der Warmluftausblasdüse angestaute Luft durch den Verbindungsspalt zurückströmend die Feuerzeugflamme ausbläst. Dadurch ist eine zusätzliche Sicherheit gewährleistet.
h) Das wärmespendende Gasfeuerzeug bzw. der Gasbehälter kann beliebig nachgefüllt werden bzw. bei Benutzung eines Wegwerffeuerzeuges bzw. -gasbehälters ausgetauscht werden.
i) Das an die Gehäuseoberfläche angebrachte Thermodot bildet eine optische Sicherheit. Sollte aus irgendeinem Grund eine kritische Temperatur erreicht werden, verfärbt sich das Thermodot. Dann ist das Gerät auszuschalten. Man lockert den mit dem Daumen auf das Feuerzeug ausgeübten leichten Druck. Somit springt das Feuerzeug durch den Federdruck seines Gashebels einige Millimeter aus seiner Lage zurück und dadurch ist sowohl der Gasaustritt als auch der Betrieb des Gebläses unterbrochen. Dies geschieht auch, wenn man den Haartrockner aus der Hand lässt bzw. abstellt. Somit ist jene Sicherheit gegeben, dass das Gerät nicht unbeabsichtigt weiterläuft.
j) Der erfindungsgemässe Haartrockner ist einfach und billig herzustellen.

In der Zeichnung ist ein Ausführungsbeispiel des Gegenstandes der Erfindung dargestellt. Es zeigen:
Fig. 1 einen Haartrockner in einer schematischen Darstellung ohne den Gehäusedeckel;
Fig. 2 eine schematische Seitenansicht des Haartrockners mit dem eingeschobenen Feuerzeug in Betrieb (ohne Gehäusedeckel) ;
Fig. 3 eine perspektivische Darstellung des Ge-. häusedeckels;
Fig. 4 eine perspektivische Darstellung des Gehäuses ohne Gehäusedeckel in einer Seitenansicht, schräg von vorne gesehen;
Fig. 5 eine perspektivische Darstellung des Gehäuses (ohne Gehäusedeckel) mit dem Feuerzeug und abgenommenem Gebläsepropeller in einer Seitenansicht, schräg von hinten gesehen;
Fig. 6 den Haartrockner mit abgenommenem Batteriekastendeckel mit dem Feuerzeug perspektivisch dargestellt (Rückseitenansicht schräg von vorne) ;
Fig. 7 eine perspektivische Darstellung des Haartrockners in Betrieb (Handhabung mit der linken Hand);
Fig. 8 eine perspektivische Darstellung des Haartrockners bei der Handhabung mit der rechten Hand (Vorderansicht schräg von der Seite gesehen);
Fig. 9 den Haartrockner in einer Ausführung für Wegwerffeuerzeuge mit Feuersteinzündung; schematische Seitenansicht ohne Gehäusedeckel, aber mit eingeschobenem Feuerzeug;
Fig. 10 den Haartrockner für Wegwerffeuerzeuge in Betrieb, schematische Seitenansicht, ohne Deckel;
Fig. 11 den Haartrockner für Wegwerffeuerzeuge, perspektivisch in einer Vorderansicht dargestellt, schräg von der Seite gesehen (mit U-Führung und Wegwerffeuerzeug).

Der in Fig. 1 ohne Gehäusedeckel in einer Seitenansicht schematisch dargestellte Haartrockner (1) weist ein Gebläse (2), eine durch Luftleitblech (3) und Luftumlenkblech (4) vom Luftströmungskanal (5) abgegrenzte Feuerzeugaufnahmekammer (6) auf. Das freistehende Ende (7) des Luftleitbleches (3) ist in den Luftströmungskanal (5) gebogen, das freistehende Ende (8) des Luftumlenkbleches (4) ist in die Feuerzeugaufnahmekammer (6) gebogen. Die beiden freistehenden Enden (7, 8) bilden einen Verbindungsspalt (9) zwischen dem Luftströmungskanal (5) und der Feuerzeugaufnahmekammer (6). Die Feuerzeugaufnahmekammer (6) weist zwei Feuerzeugführungsleisten (12) und die Begrenzungsleisten (10, 11 ) auf. Die an der Seite des Luftumlenkbleches (4) angebrachte Begrenzungsleiste (10) weist eine Gashebelanschlagnase (13) auf. Die gebläseseitig angebrachte Begrenzungsleiste (11) besitzt eine Montagevorrichtung (14) für den Gehäusedeckel (1 a, Fig. 3). Das an der Frontfläche (1 b) mit einer Schraubverbindung (15) angebrachte Federblech (16) sorgt für den Andruck auf das eingeschobene Feuerzeug (17, Fig. 2). Die in der Feuerzeugaufnahmekammer (6) plazierten Lamellen (18) dienen für den Kontakt der Gebläsestromleitung.

In Fig. 2 ist eine schematische Seitenansicht des Haartrockners (1) mit dem eingeschobenen Feuerzeug (17) ohne Gehäusedeckel dargestellt. Der Gashebel (17a) des Feuerzeuges (17) rastet an der Gashebelanschlagnase (13) der Begrenzungsleiste (10) derart an, dass beim Weiterdrükken des Feuerzeuges (17) in das Gehäuse (1 ) der Gashebel (17a) nachgibt, so dass sowohl der Gasauslass als auch die Zündung des Gases erfolgen. Kurzzeitig vorher drückt die Stirnfläche (19) des Feuerzeuges (17) die Lamellen (18) der Gebläsestromleitung zusammen, so dass das Gebläse (2) in Pfeilrichtung (2a) drehend in Betrieb gesetzt wird. Das Gebläse saugt die Luft senkrecht zur Zeichenebene an, bläst sie durch den Luftströmungskanal (5) in Pfeilrichtung (2b) durch die Warmluftausblasdüse (20) hinaus. Infolge der Gebläseluftströmung im Luftströmungskanal (5) entsteht ein Saugeffekt im Verbindungsspalt (9), so dass durch die Aussparung (21, Fig. 4), insbesondere durch die Feuerzeugkühlungsschlitze (22, Fig. 4), Frischluft in die Feuerzeugaufnahmekammer (6) gelangt. Dies bewirkt, dass das Feuerzeug (17) gekühlt und die Feuerzeugflamme (17b) mehr Sauerstoff pro Zeiteinheit bekommt, wodurch eine restlose Verbrennung stattfinden kann. Die Verbrennung erfolgt in dem Verbindungsspalt (9). Die dadurch entstandene Wärme wird in den Luftströmungskanal (5) angesaugt und mit Hilfe der Kurve (5a) und dem halbkreisförmigen Bogen (4a) des Luftumlenkbleches (4) mit der Gebläseluft vermischt und als Warmluft durch die Warmluftausblasdüse (20) ausgeblasen (2c). Bei der praktischen Erprobung des Gerätes wurden Lufttemperaturen um 70° C an der Warmluftausblasdüse gemessen, die den Temperaturwerten herkömmlicher Haartrockner entsprechen.

In Fig. 3 ist der Gehäusedeckel (1 a) mit der Luftansaugöffnung (24) und mit dem im Falle einer Überhitzung sich verfärbenden Thermodot (25) abgebildet. Der Gehäusedeckel (1 a) ist so ausgebildet, dass er im montierten Zustand sowohl die Montagefläche (1 c) als auch die Kanten der Luftleit- und Luftumlenkbleche (3, 4) luftdicht abschliesst.

In Fig. 4 ist das in Fig.1 schematisch dargestellte Haartrocknergehäuse ohne Gehäusedeckel perspektivisch abgebildet. Hier istersichtlich, dass die Luftleit- und Luftumlenkbleche (3,4), die Begrenzungsleisten (10, 11) und die Feuerzeugführungsleisten (12) senkrecht zur Montagefläche (1 c) angeordnet sind. Ein Aluminiumblech (26) ist als Hitzeisolierung auf der Montagefläche (1 c) angebracht, desgleichen auch auf der Innenseite des Gehäusedeckels (1 a). Die Aussparung (21 ) ist so ausgebildet, dass ihre Form den Konturen des Feuerzeuges (17) senkrecht zu seiner Längsachse angepasst ist. Eine Feuerzeugdistanzschiene (11 a), die an der gebläseseitigen Begrenzungsleiste (11) angebracht ist, sorgt dafür, dass das Feuerzeug (17) nicht direkt an der Begrenzungsleiste (11) anliegt und Frischluft in die Feuerzeugaufnahmekammer (6) strömen und das Feuerzeug (17) kühlen kann. Bei dieser Darstellung ist auf der Rückseite der Montagefläche (1 c) der Batteriekasten (27) zu sehen.

Die Fig. 5 zeigt das Haartrocknergehäuse (1) ohne Gehäusedeckel (1 a) in einer perspektivischen Darstellung. Die wichtigsten Bauteile des erfindungsgemässen Haartrockners sind hier in einer Seitenansicht, schräg von hinten gesehen, abgebildet. Das Feuerzeug (17) ist in die Aussparung (21 ) in Pfeilrichtung (17c) so einzustecken, dass der Gashebel (17a) nach oben und das Gasauslassventil (28) nach unten gerichtet ist. Während des Betriebes strömt das Gas direkt in die feuerzeugaufnahmeseitige Öffnung des Verbindungsspaltes (9), wo die Verbrennung stattfindet. Bei dieser Abbildung ist der Motor (29) mit seiner Welle (30) bei abgenommenem Gebläse (2) dargestellt, so dass die senkrechte Lage der Wellenachse zur Montagefläche (1c) verdeutlicht wird.

In Fig. 6 ist der Haartrockner mit abgenommenem Deckel (31) des Batteriekastens (27) und mit dem Feuerzeug (17) dargestellt. Die Batterien (32), die Rückseite des Motors (29) und die Montagesäule (33) des Deckels (31 ) sind konstruktionsmässig im Batteriekasten (27) untergebracht. Das Feuerzeug (17) ist ein durch ein Ventil (34) nachfüllbares Modell. Eine im Bedarfsfall auf der Seitenfläche des Feuerzeugs (17) angebrachte Startmarkierung (35) ist eine optische Anzeige dafür, wie tief das Feuerzeug (17) in das Gehäuse einzuschieben ist, damit der Haartrockner in Betrieb gesetzt wird. Die Startmarkierung (35) ist in den Figuren 2, 5, 6 und 7 zu sehen.

In den Figuren 7 und 8 ist die Handhabung des Haartrockners während des Betriebes perspektivisch dargestellt. Durch den Einschub des Feuerzeuges (17) in die Aussparung (21 ) an der Frontfläche (1 b) wird mittels Daumendrucks auf die Feuerzeugsohle (23) der Haartrockner so in Betrieb gesetzt, dass etwa gleichzeitig Gasausfluss, Zündung des Gases und Start des Gebläses erfolgt. Die durch die Luftansaugöffnung (24) angesaugte Luft (24a) erwärmt sich, wie anfangs beschrieben, und wird durch die Warmluftausblasdüse (20) in Pfeilrichtung (2c) hinausgeblasen. Während des gesamten Haartrocknungsvorganges ist der Gegendruck des Gashebels (17a) durch leichten Daumendruck zu überwinden. Dies ist aus Gründen der Sicherheit notwendig. Sobald der Daumendruck nachlässt, springt das Feuerzeug (17) durch den Federdruck seines Gashebels (17a) einige Millimeter aus seiner Lage zurück, dadurch ist das Gerät automatisch abgeschaltet. Das Feuerzeug (17) verbleibt jedoch durch den Druck des Federbleches (16) in seiner Führung im Haartrocknergehäuse, so dass ein unbeabsichtigtes Herausfallen des Feuerzeuges aus dem Haartrocknergehäuse vermieden wird. Nach Beendigung des Trocknungsvorganges wird das Feuerzeug durch leichten Zug aus der Führung des Gehäuses herausgenommen und kann zu seinem üblichen Zweck weiterverwendet werden. Die Anbringung eines Thermodots (25) an dem Gehäusedeckel (1a) bietet eine zusätzliche optische Sicherheit. Ein Flammenaustritt aus der Warmluftausblasdüse (20) ist deshalb ausgeschlossen, weil durch die Luft- bzw. Sauerstoffzufuhr zur Feuerzeugflamme die Verbrennung ideal stattfindet, so dass die Länge der Feuerzeugflamme auf etwa ein Zehntel ihrer ursprünglichen Länge reduziert wird.

Fig. 9 und 10 zeigen den erfindungsgemässen Haartrockner ohne Gehäusedeckel in einer Ausführung für Wegwerffeuerzeuge (40) mit Feuersteinzündung. Die in den Figuren 1 bis 8 dargestellten und beschriebenen Bauteile des Haartrockners sind bis auf die spezielle U-Führung (36), die Lage des Federbleches (16a) und die Lage der Lamellen (18a) gleichgeblieben. Die U - Führung (36) ist mit einem Gummizylinder (37) ausgestattet. Die durch den Gummizylinder (37) durchgehende Schraube (37a) und deren Mutter (37b) fixieren ihn an der Innenseite der U-Führung (36, Fig. 9, 10, 11). Die U-Führung (36) ist auf der Montagefläche (1c) mit Hilfe von Schrauben (38, 39) so angebracht, dass die Längsachse der Führung schräg zur Frontfläche (1 b) steht und ihre offene Seite gebläseseitig mit dem Federblech (16a) abgegrenzt ist. Beim Andruck des Wegwerffeuerzeuges (40) in die U-Führung (36) reibt sich das Zündrad (41) an dem Gummizylinder (37), das Feuerzeug (40) springt in Richtung des Federbleches (16a), bis der Gashebel (42) an dem Gummizylinder (37) anschlägt, so dass gleichzeitig mit der Zündung der Gashebel gedrückt wird und der Gasauslass erfolgt. Während dieses Vorganges biegt sich das Federblech (16a) derart, dass es den Kontakt der Lamellen (18a) herstellt und dadurch das Gebläse (2) kurz vor der eigentlichen Zündung in Betrieb setzt (Fig. 10). Die Gasverbrennung in dem Verbindungsspalt (9) und die Warmluftabgabe durch die Warmluftausblasdüse (20) erfolgen wie in den vorangegangenen Beschreibungen.

Die Fig. 11 zeigt den erfindungsgemässen Haartrockner, die U-Führung (36) und das Wegwerffeuerzeug (40) in einer perspektivischen Darstellung. Hieraus ist ersichtlich, dass die Form der Aussparung (21 a) den Konturen des Wegwerffeuerzeuges (40) quer seiner Längsachse angepasst ist.

In allen Ausführungsbeispielen ist ohne weiteres der Austausch des Gasfeuerzeuges durch einen Gasbehälter möglich, wobei dann die beliebig geartete Zündvorrichtung im Gehäuse des Haartrockners fest angeordnet ist. Die Zündvorrichtung ist in diesem Fall entweder durch einen separaten, am Haartrocknergehäuse angebrachten Schalter oder mittels des Gasbehälters durch dessen Einschieben in den Haartrockner betätigbar.

## Patentansprüche

1. Haartrockner mit einer einen Warmluftstrom erzeugenden Gebläse- und Heizvorrichtung, mit einem Schalter, einem Zündmechanismus und einem Gasbehälter mit einer Gasauslassvorrichtung, dadurch gekennzeichnet, dass die Gasauslassvorrichtung im ins Haartrocknergehäuse (1 ) eingeschobenen Zustand im Bereich der Öffnung eines zwischen dem Luftströmungskanal (5) und einer Aufnahmekammer (6) angeordneten Verbindungsspaltes (9) plaziert ist.

2. Haartrockner nach Anspruch 1, dadurch gekennzeichnet, dass der Zündmechanismus und Gasbehälter mit Gasauslassvorrichtung als eine Einheit, beispielsweise als Gasfeuerzeug (17) ausgebildet ist, welches in die Aufnahmekammer (6) einschiebbar ist.

3. Haartrockner nach Anspruch 1, dadurch gekennzeichnet, dass der Zündmechanismus fest im Haartrocknergehäuse angeordnet ist und der Gasbehälter mit Gasauslassvorrichtung in die Aufnahmekammer (6) einschiebbar ist.

4. Haartrockner nach einem der vorhergehenden Ansprüche, dadurch gekennzeichnet, dass durch Einschieben des Gasbehälters bzw. Gasfeuerzeuges (17) die Zündvorrichtung betätigbar ist.

5. Haartrockner nach einem der vorhergehenden Ansprüche, dadurch gekennzeichnet, dass die Zündvorrichtung als Batterie- oder Piezo- oder Feuersteinzündung ausgebildet ist.

6. Haartrockner nach Anspruch 1, dadurch gekennzeichnet, dass die Aufnahmekammer (6) mit zwei an die Kanten der Aussparung (21) angrenzenden, sowohl zur Montagefläche (1 c) als auch zur Frontfläche (1 b) des Gehäuses (1 ) senkrecht angeordneten Begrenzungsleisten (10, 11) ausgestattet ist, wobei die an der Seite der Warmluftausblasdüse (20) plazierte Begrenzungsleiste (10) eine Gashebelanschlagnase (13) aufweist.

7. Haartrockner nach Anspruch 6, dadurch gekennzeichnet, dass die gebläseseitig plazierte Begrenzungsleiste (11) eine Distanzschiene (11a) und eine Montagevorrichturig (14) für den Gehäusedeckel (1a) aufweist.

8. Haartrockner nach Anspruch 6, dadurch gekennzeichnet, dass vorzugsweise zwei Führungsleisten (12) zwischen den Begrenzungsleisten (10, 11 ) so angebracht sind, dass sie sich, parallel zu den Begrenzungsleisten (10, 11) verlaufend, dem Kantenniveau der Aussparung (21) an der Frontfläche (1 b) anschliessen.

9. Haartrockner nach Anspruch 8, dadurch gekennzeichnet, dass ein Federblech (16) im Bereich der Aussparung (21 ) an die Innenseite der Frontfläche (1 b) so angebracht ist, dass sein freistehendes, bogenförmiges Ende zu den Führungs leisten (12) gerichtet ist.

10. Haartrockner nach Anspruch 8, dadurch gekennzeichnet, dass die Aussparung (21) den Konturen des Gasbehälters bzw. Gasfeuerzeuges (17) senkrecht seiner Längsachse angepasst ist und die Kanten der Aussparung (21) wenigstens einige Kühlungsschlitze (22) aufweisen.

11. Haartrockner nach Anspruch 1, dadurch gekennzeichnet, dass der Luftströmungskanal (5) und das Gebläse (2) durch ein senkrecht zur Montagefläche (1 c) angeordnetes Luftleitblech (3) und Luftumlenkblech (4) von der Aufnahmekammer (6) so abgegrenzt sind, dass die freistehenden Enden (7, 8) der Bleche (3, 4), einander überragend, einen Verbindungsspalt (9) bilden.

12. Haartrockner nach Anspruch 1, dadurch gekennzeichnet, dass der Luftströmungskanal (5) zwischen dem freistehenden Ende (7) des Luftleitblechs (3) und der Warmluftausblasdüse (20) wenigstens eine Kurve (5a) aufweist und das Luftumlenkblech (4) mit einem der Kurve (5a) entsprechenden Bogen (4a) ausgestattet ist.

13. Haartrockner nach Anspruch 1 oder 2, dadurch gekennzeichnet, dass die Lamellen (18) der Gebläsestromzuleitung so angeordnet sind, dass sich der Batteriestromkreis beim Einschieben des Gasbehälters bzw. Gasfeuerzeuges (17) durch die Stirnfläche (19) des Gasbehälters bzw. Gasfeuerzeuges (17) geschlossen wird.

14. Haartrockner nach Anspruch 1 oder 2, dadurch gekennzeichnet, dass bei Einschieben des Gasbehälters bzw. Gasfeuerzeuges (17) vor Betätigung der Zündvorrichtung der Stromkreis für das Gebläse geschlossen wird.

15. Haartrockner nach Anspruch 1 oder 2, dadurch gekennzeichnet, dass die Längsachse des Gasbehälters bzw. Gasfeuerzeuges (17) im Haartrocknergehäuse (1), die Achse des Gebläses (2) und die Achse des Luftströmungskanals (5) nicht in einer Linie angeordnet sind.

16. Haartrockner nach einem der vorhergehenden Ansprüche, dadurch gekennzeichnet, dass in einer Version für Wegwerffeuerzeuge mit Feuersteinzündung die Feuerzeugaufnahmekammer (6) eine U-Führung (36) für das Wegwerffeuerzeug (40) aufweist.

17. Haartrockner nach Anspruch 16, dadurch gekennzeichnet, dass die offene Seite der U-Führung (36) vorzugsweise zum Gebläse (2) gerichtet ist und mit einem L-förmig gebogenen, an die Innenseite der Frontfläche (1 b) angebrachten Federblech (16a) abgegrenzt ist.

18. Haartrockner nach Anspruch 16 und 17, dadurch gekennzeichnet, dass die U-Führung (36) für Wegwerffeuerzeuge (40) an dem von der Aussparung (21a) abgewendeten Ende einen Gummizylinder (37) aufweist, dessen Längsachse senkrecht zu den Seitenflächen der U-Führung (36) angeordnet ist und sich mit der Drehachse des Zündrades (41) des in die U-Führung (36) eingeschobenen Wegwerffeuerzeuges (40) in einer Ebene befindet, die der Längsachse der U-Führung (36) parallel verläuft.

19. Haartrockner nach einem der vorhergehenden Ansprüche, dadurch gekennzeichnet, dass das Piezoquarz- oder Batterietaschenfeuerzeug (17) bzw. das Wegwerffeuerzeug (40) mit einer Startmarkierung (35) versehen ist.

20. Haartrockner nach einem der vorhergehenden Ansprüche, dadurch gekennzeichnet, dass die Innenseite des Gehäusedeckels (1a) und die Montagefläche (1 c) im Bereich des Verbindungsspaltes (9) mit einem wärmeisolierenden Material, vorzugsweise mit Aluminiumblech, verkleidet sind.

## Claims

1. A hair dryer with a blower and heating device producing a flow of hot air, with a switch, an igniting mechanism and a gas tank having a gas discharge device, characterized in that the gas discharge device, in inserted condition in the hair dryer housing (1), is arranged in the area of the opening of a connecting clearance (9) provided between the airflow channel (5) and a receptacle (6).

2. A hair dryer as claimed in claim 1, characterized in thatthe igniting mechanism and the gas tank with the gas discharge device are configured as a unit, for example as a gas lighter (17), which is adapted to be inserted into the receptacle (6).

3. A hair dryer as claimed in claim 1, characterized in that the igniting mechanism is fixedly arranged in the hair dryer housing and that the gas tank with the gas discharge device is adapted to be inserted into the receptacle (6).

4. A hair dryer as claimed in any one of the preceding claims, characterized in thatthe igniting device is adapted to be operated by insertion of the gas tank or gas lighter (17).

5. A hair dryer as claimed in any one of the preceding claims, characterized in thatthe igniting device operates by battery or piezo or flint ignition.

6. A hair dryer as claimed in claim 1, characterized in that the receptacle (6) is equipped with two boundary ledges (10.11) adjoining the edges of the recess (21) and arranged normal to both the mounting surface (1 c) and the end surface (1 b) of the housing (1), with the boundary ledge (10) provided adjacent to the hot air exit nozzle (20) including a gas lever abutment tab (13).

7. A hair dryer as claimed in claim 6, characterized in that the boundary ledge (11) provided adjacent to the blower includes a spacing rail (11 a) and a mounting device (14) for the housing cover (1 a).

8. A hair dryer as claimed in claim 6, characterized in that preferably two guide rails (12) are arranged between the boundary ledges (10, 11 ) in such a manner that, in extending parallel to the boundary ledges (10, 11), they conform to the edge elevation of the recess (21 ) on the end surface (1 b).

9. A hair dryer as claimed in claim 8, characterized in thata spring plate (16) is provided on the inside of the end surface (1 b) in the region of the recess (21 ) such that its free, arcuate end is directed towards the guide rails (12).

10. A hair dryer as claimed in claim 8, characterized in thatthe recess (21 ) is adapted to fit the contours of the gas tank or gas lighter (17) normal to its longitudinal axis and that the edges of the recess (21) have at least a few cooling slots (22).

11. A hair dryer as claimed in claim 1, characterized in that the airflow channel (5) and the blower (2) are separated from the receptacle (6) by an air guide plate (3) and air baffle plate (4) arranged vertically to the mounting surface (1 c), such that the respective free ends (7, 8) of the respective plates (3,4) overlap to form a connecting clearance (9) therebetween.

12. A hair dryer as claimed in claim 1, characterized in thatthe airflow channel (5) between the free end (7) of the air guide plate (3) and the hot air exit nozzle (20) has at least one curve (5a), and that the air baffle plate (4) has a curvature (4a) corresponding to said curve (5a).

13. A hair dryer as claimed in claim 1 or claim 2, characterized in thatthe laminae (18) of the blower current line are arranged in such a manner that the battery circuit is closed by the end surface (19) of the gas tank or gas lighter (17) on insertion of the gas tank or gas lighter (17).

14. A hair dryer as claimed in claim 1 or claim 2, characterized in thatthe blower circuit is closed on insertion of the gas tank or gas lighter (17) prior to actuation of the igniting device.

15. A hair dryer as claimed in claim 1 or claim 2, characterized in that the longitudinal axis of the gas tank or gas lighter (17) in the hair dryer housing (1), the axis of the blower (2) and the axis of the airflow channel (5) are not arranged along a common line.

16. A hair dryer as claimed in any one of the preceding claims, characterized in that in an embodiment using disposable lighters with flint ignition the lighter receptacle (6) includes a U-guide (36) for the disposable lighter (40).

17. A hair dryer as claimed in claim 16, characterized in thatthe open side of the U-guide (36) is preferably directed towards the blower (2) and bounded by a spring plate (16a) bent in L-shape and mounted on the inside of the end surface (1 b).

18. A hair dryer as claimed in claims 16 and 17, characterized in that, at its end remote from the recess (21 a), the U-guide (36) for disposable lighters (40) includes a rubber cylinder (37) whose longitudinal axis is arranged normal to the sides of the U-guide (36) and in a plane with the axis of rotation of the igniting wheel (41 ) of the disposable lighter (40) inserted into the U-guide (36), said plane extending parallel to the longitudinal axis of the U-guide (36).

19. A hair dryer as claimed in any one of the preceding claims, characterized in that the piezo- quartz or battery operated pocket lighter (17) or the disposable lighter (40) is provided with a start mark (35).

20. A hair dryer as claimed in any one of the preceding claims, characterized in that a heat- insulating material, preferably aluminum sheet, is fitted to the inside of the housing cover (1 a) and to the mounting surface (1 c) in the area of the connecting clearance (9).

## Revendications

1. Sèche-cheveux comprenant un dispositif de ventilation et de chauffage produisant un courant d'air chaud, un commutateur, un mécanisme d'allumage et un réservoir à gaz qui est pourvu d'un dispositif d'émission de gaz, caractérisé en ce que le dispositif d'évacuation de gaz est, à l'état enfoncé dans le boîtier (1 ) du sèche-cheveux, placé dans la zone de l'ouverture d'un interstice de communication (9) qui est agencé entre le canal d'écoulement d'air (5) et une chambre de réception (6).

2. Sèche-cheveux suivant la revendication 1, caractérisé en ce que le mécanisme d'allumage et le réservoir à gaz pourvu du dispositif d'émission de gaz sont réalisés sous la forme d'une unité, par exemple d'un briquet à gaz (17), lequel peut être enfoncé dans la chambre de réception (6).

3. Sèche-cheveux suivant la revendication 1, caractérisé en ce que le mécanisme d'allumage est agencé de manière fixe dans le boîtier du sèche-cheveux et en ce que le réservoir à gaz pourvu du dispositif d'émission de gaz peut être enfoncé dans la chambre de réception (6).

4. Sèche-cheveux suivant l'une des revendications précédentes, caractérisé en ce que le dispositif d'allumage peut être actionné par l'enfoncement du réservoir à gaz ou respectivement du briquet à gaz (17).

5. Sèche-cheveux suivant l'une des revendications précédentes, caractérisé en ce que le dispositif d'allumage est réalisé sous la forme d'un dispositif d'allumage à batterie, piézoélectrique ou à pierre à briquet.

6. Sèche-cheveux suivant la revendication 1, caractérisé en ce que la chambre de réception (6) est pourvue de deux bordures de délimitation (10, 11 ) qui sont adjacentes aux bords de l'évidement (21 ) et qui sont agencées perpendiculairement tant à la surface de montage (1 c) qu'à la surface frontale (1 b) du boîtier (1 ), la bordure de délimitation (10) qui est placée du côté de la tuyère de soufflage de l'air chaud (20) présentant une saillie d'arrêt (13) du levier à gaz.

7. Sèche-cheveux suivant la revendication 6, caractérisé en ce que la bordure de délimitation (11 ) qui est placée du côté ventilateur présente un rail d'écartement (11 a) et un dispositif de montage (14) pour le couvercle (1 a) du boîtier.

8. Sèche-cheveux suivant la revendication 6, caractérisé en ce que de préférence deux barres de guidage (12) sont agencées entre les bordures de délimitation (10, 11) de telle manière qu'elles se rattachent au niveau du bord de l'évidement (21 ) sur la surface frontale (1 b), en s'étendant parallèlement aux bordures de délimitation (10, 11 ).

9. Sèche-cheveux suivant la revendication 8, caractérisé en ce qu'une plaque flexible (16) est agencée dans la zone de l'évidement (21 ) du côté intérieur de la surface frontale (1 b) de manière telle que son extrémité libre, en forme d'arc, est orientée vers les barres de guidage (12).

10. Sèche-cheveux suivant la revendication 8, caractérisé en ce que l'évidement (21 ) est adapté aux contours du réservoir à gaz ou respectivement du briquet à gaz (17) perpendiculairement à son axe longitudinal et en ce que les bords de l'évidement (21 ) présentent au moins quelques fentes de ventilation (22).

11. Sèche-cheveux suivant la revendication 1, caractérisé en ce que le canal d'écoulement d'air (5) et le ventilateur (2) sont délimités de la chambre de réception (6) par une plaque déflectrice (3) et une plaque de déviation (4) agencées perpendiculairement à la surface de montage (1 c), de manière que les extrémités libres (7, 8) des plaques (3, 4), qui se chevauchent mutuellement, forment un interstice de communication (9).

12. Sèche-cheveux suivant la revendication 1, caractérisé en ce que le canal d'écoulement d'air (5) présente au moins une courbe (5a) entre l'extrémité libre (7) de la plaque déflectrice (3) et la tuyère de soufflage d'air chaud (20) et en ce que la plaque de déviation (4) présente un arc (4a) correspondant à la courbe (5a).

13. Sèche-cheveux suivant la revendication 1 ou 2, caractérisé en ce que les lamelles (18) de l'alimentation en courant du ventilateur sont agencées de manière que le circuit de la batterie soit fermé par la surface frontale (19) du réservoir à gaz ou respectivement du briquet à gaz (17) lors de l'enfoncement du réservoir à gaz ou respectivement du briquet à gaz (17).

14. Sèche-cheveux suivant la revendication 1 ou 2, caractérisé en ce que le circuit de courant destiné au ventilateur est fermé lors de l'enfoncement du réservoir à gaz ou respectivement du briquet à gaz (17) avant l'actionnement du dispositif d'allumage.

15. Sèche-cheveux suivant la revendication 1 ou 2, caractérisé en ce que l'axe longitudinal du réservoir à gaz ou respectivement du briquet à gaz (17) dans le boîtier du sèche-cheveux (1 ), l'axe du ventilateur (2) et l'axe du canal d'écoulement d'air (5) ne sont pas agencés suivant une ligne.

16. Sèche-cheveux suivant l'une des revendications précédentes, caractérisé en ce que, dans une variante pour des briquets à jeter pourvus d'un allumage par pierre à briquet, la chambre de réception (6) du briquet présente un guidage en U (36) pour le briquet à jeter (40).

17. Sèche-cheveux suivant la revendication 16, caractérisé en ce que le côté ouvert du guidage en U (36) est orienté de préférence vers le ventilateur (2) et est délimité par une plaque flexible (16a), qui est pliée en forme de L et agencée du côté intérieur de la surface frontale (1 b).

18. Sèche-cheveux suivant les revendications 16 et 17, caractérisé en ce que le guidage en U (36), qui est destiné à des briquets à jeter (40), présente, à son extrémité opposée à l'évidement (21 a), un cylindre en caoutchouc (37), dont l'axe longitudinal est agencé perpendiculairement aux surfaces latérales du guidage en U (36) et est situé, avec l'axe de rotation de la molette d'allumage (41 ) du briquet à jeter (40) enfoncé dans le guidage en U (36), dans un plan s'étendant parallèlement à l'axe longitudinal du guidage en U (36).

19. Sèche-cheveux suivant l'une des revendications précédentes, caractérisé en ce que le briquet de poche à cristal de quartz piézoélectrique ou à batterie (17) ou respectivement le briquet à jeter (40) est pourvu d'un marquage de mise en marche (35).

20. Sèche-cheveux suivant l'une des revendications précédentes, caractérisé en ce que le côté intérieur du couvercle du boîtier (1 a) et la surface de montage (1 c) sont revêtus, dans la zone de l'interstice de communication (9), d'un matériau thermiquement isolant, de préférence de tôle d'aluminium.
